# EUROPÄISCHE PATENTSCHRIFT

(11) **EP 0 788 452 B1**
(45) Veröffentlichungstag und Bekanntmachung des Hinweises auf die Patenterteilung: **30.12.1998**
(21) Anmeldenummer: 95934615.6
(22) Anmeldetag: 18.10.1995
(51) Int. Cl.: B65H 5/12

(54) **VORRICHTUNG ZUR VEREINZELUNG UND ZUR ÜBERGABE VON FLACHEM STÜCKGUT**
DEVICE FOR SEPARATING AND TRANSFERRING FLAT ITEMS
INSTALLATION POUR LA SEPARATION ET LE TRANSFERT D'ARTICLES PLATS

(30) Priorität: 26.10.1994 DE 4438313
(43) Veröffentlichungstag der Anmeldung: 13.08.1997
(73) Patentinhaber: SIEMENS AKTIENGESELLSCHAFT, 80333 München (DE)
(72) Erfinder: RASCHKE, Josef, D-85652 Pliening (DE); SCHUSTER, Rudolf, D-85551 Kirchheim (DE)
(86) Internationale Anmeldenummer: DE9501448
(87) Internationale Veröffentlichungsnummer: WO9613452

(56) Entgegenhaltungen:
- CH-A- 664 748
- DE-A- 1 917 795
- US-A- 3 885 784

## Beschreibung

Die auf Postsendungen wie Briefen, Postkarten, Päckchen und dergleichen, als Kennzahl für einen Ort, einen Zustellbereich, ein Postfach oder einen Großempfänger anzugebenden, maschinenlesbaren Postleitzahlen, ermöglichen eine rasche maschinelle Verteilung der Post. Das Sortieren der ankommenden Postsendungen erfolgt beispielsweise mit Hilfe von steuerbaren Stückgutträgern, die in speziellen Beladeplätzen mit jeweils einer Postsendung beladen werden, und diese Postsendung dann an einen der jeweiligen Postleitzahl zugeordneten Sortierbehälter oder ein entsprechendes Sortierfach abgeben. Da die Sortierbehälter oder Sortierfächer in verschiedenen Ebenen angeordnet sein können, müssen die an Fördereinrichtungen umlaufenden Stückgutträger gegebenenfalls auch verschiedene Höhenlagen überbrücken können. Nach der Übergabe der Postsendung an den zugeordneten Sortierbehälter oder das zugeordnete Sortierfach, können die leeren Stückgutträger beim Passieren eines Beladeplatzes erneut mit einer Postsendung beladen werden. Das Beladen der Stückgutträger erfolgt beispielsweise mit Hilfe eines umlaufenden Flügelrades, dessen Flügel Zellen bilden, die das bereits vereinzelte und auf einer Fördereinrichtung ankommende Stückgut aufnehmen und an die umlaufenden Stückgutträger abgeben. Die Vereinzelung und die Übergabe des Stückguts an die zu dem Flügelrad führende Fördereinrichtung, muß dabei mit einer an die Verarbeitungsgeschwindigkeit der gesamten Sortiereinrichtung angepaßten, relativ hohen Genauigkeit vorgenommen werden.

Vergleichbare Sortieraufgaben ergeben sich auch bei der sogenannten Remission von Zeitschriften oder Zeitungen. Die vom Einzelhandel nicht verkauften Druckschriften werden hier an den Großhändler zurückgeschickt und dort erfaßt und zur Vernichtung aussortiert oder zur Rücksendung an die jeweiligen Verlage neu sortiert.

Die automatische Handhabung und insbesondere die Vereinzelung von unverpackten Zeitschriften oder Zeitungen, bereitet sowohl bei der Postgutverteilung, als auch bei der Remission der Druckschriften erhebliche Schwierigkeiten. So besteht bei der Handhabung der Druckschriften mit automatischen Greifeinrichtungen stets die Gefahr, daß sich die Druckschriften öffnen, was neben einer Beschädigung oder Zerstörung der Druckschriften, insbesondere auch zu einer Unterbrechung des gesamten Sortierprozesses führt.

Durch die DE -A- 1 917 795 ist eine gemäß dem Oberbegriff von Anspruch 1, mit Saugluft arbeitende Transportvorrichtung für blattförmige Objekte bekannt geworden, bei der die Objekte aus waagerechter Richtung in einem Stapel mit senkrecht stehenden Objekten an eine mit Saugluftöffnungen versehen Transportwalze herangeführt werden. Eine Abnahmewalze befindet sich oberhalb der Transportwalze. Die Objekte werden aus dem Stapel von der Transportwalze direkt nach oben zur Abnahmewalze abgezogen.

Ferner ist durch die CH -A- 664748 eine Vorrichtung zum vereinzeln von Bogen bekannt geworden, die aus einem Stapel von oben an eine Transportwalze herangeführt und von dieser direkt zu einer seitlich angeordneten Umlenkeinrichtung transportiert werden.

Der im Anspruch 1 angegebenen Erfindung liegt das Problem zugrunde, mit geringem Aufwand eine rasch und zuverlässig arbeitende Vorrichtung zur Vereinzelung und zur Übergabe von flachem Stückgut zu schaffen, die insbesondere eine sichere Handhabung von Zeitschriften, Zeitungen, Katalogen und dergleichen gewährleisten soll.

Eine erfindungsgemäße Vorrichtung kann bei der Remission von Zeitschriften oder Zeitungen, in öffentlichen Postämtern oder in den Hauspostzentralen großer Firmen eingesetzt werden. Darüber hinaus kann eine erfindungsgmäße Vorrichtung aber auch beispielsweise in Lagersystemen oder Kommissionierautomaten für vergleichbare Aufgaben eingesetzt werden, bei welchen flaches, stapelbares Stückgut vereinzelt und an eine Fördereinrichtung übergeben werden soll.

Der Erfindung liegt die Erkenntnis zugrunde, daß die Rotationsbewegung einer mit einer Saugöffnung oder mehreren Saugöffnungen versehenen Trommel sehr gut für die Vereinzelung und die Übergabe von Zeitschriften oder Zeitungen geeignet ist. Befindet sich der Rücken oder Falz der Druckschriften in Drehrichtung der Trommel gesehen hinten, so werden nicht geheftete Druckschriften zusammengehalten und auch eventuell vorhandene lose Beilagen können nicht herausfallen. Durch die aufrechte Stellung des Stückguts wird die Vereinzelung begünstigt, da das in der Abholposition bereitgestellte Stückgut nach oben abgezogen wird, während das nächste Stückgut durch sein Eigengewicht der Abzugskraft entgegenwirkt. Da das Stückgut nicht gegen eine Kante abgezogen werden muß, wird auch eine Vereinzelung von Stückgut mit unterschiedlichen Stärken ermöglicht.

Durch die Anordnung der Fördereinrichtung unterhalb der Abholposition wird die Übergabe des Stückguts an die Fördereinrichtung unter Ausnutzung des Schwerkrafteffekts erleichtert. Durch die Führungseinrichtung wird sichergestellt, daß das Stückgut auf dem längeren Transportweg über die Oberseite der Trommel genau geführt und genau getaktet auf die Fördereinrichtung aufgelegt werden kann.

Vorteilhafte Ausgestaltungen der Erfindung sind in den Unteransprüchen angegeben.

Die Ausgestaltung nach Anspruch 2 ermöglicht eine besonders einfache stapelweise Aufgabe des zu vereinzelnden Stückguts. Außerdem kann die Bereitstellung des Stückguts auf einem Bandförderer mit einem wesentlich geringeren baulichen Aufwand realisiert werden, als die Bereitstellung in Magazinen.

Die Weiterbildung nach Anspruch 3 führt zu einer weiteren Erleichterung der Stückgutaufgabe. Außerdem wird durch die Neigung des aufgegebenen Stückguts eine stabile Lage des gesamten Stapels gewährleistet.

Die Ausgestaltung nach Anspruch 4 ermöglicht durch die zu- und abschaltbaren Abweiser eine gezielte Mitnahme des in der Abholposition bereitgestellten Stückguts zum jeweils gewünschten Zeitpunkt.

Die Weiterbildung nach Anspruch 5 gewährleistet eine absolut sichere Führung des Stückguts zwischen Abholposition und Abwurfstelle, wobei diese Führung gemäß Anspruch 6 auf besonders einfache Weise durch ein endlos umlaufendes Band realisiert werden kann.

Die Weiterbildung nach Anspruch 7 ermöglicht eine Abstimmung der gesamten Vorrichtung zur Vereinzelung und zur Übergabe von Stückgut auf eine Teilung der das Stückgut aufnehmenden Fördereinrichtung. Beim Einsatz von beispielsweise zwei oder drei Vorrichtungen wird dann von einer Vorrichtung nur jede zweite bzw. dritte Teilung der Fördereinrichtung belegt. Außerdem kann die Vorrichtung auch auf eine ungleichmäßige Teilung einer Fördereinrichtung abgestimmt werden.

Gemäß Anspruch 8 können pro Umdrehung der Trommel auch zwei oder mehrere Vereinzelungen und Übergaben vorgenommen werden.

Die Ausgestaltung nach Anspruch 9 ermöglicht mit einfachen Mitteln eine vollständige Kompensation eines eventuell beim Ergreifen des Stückguts auftretenden Schlupfes.

Ein Ausführungsbeispiel der Erfindung ist in der Zeichnung dargestellt und wird im folgenden näher beschrieben.

Es zeigen
- Figur 1: eine Seitenansicht einer Vorrichtung zur Vereinzelung und zur Übergabe von Zeitschriften und Zeitungen und
- Figur 2: eine Draufsicht auf die Vorrichtung gemäß Figur 1.

Die Figuren 1 und 2 zeigen in stark vereinfachter schematischer Darstellung eine Vorrichtung zur Vereinzelung und zur Übergabe von Stückgut S an eine mit F bezeichnete Fördereinrichtung in der Seitenansicht bzw. in der Draufsicht. Zur Aufnahme des hier in Form von Zeitschriften und Zeitungen unterschiedlichen Formats und unterschiedlichen Gewichts vorliegenden Stückguts S und zur Bereitstellung dieses Stückguts S in einer vorderen Abholposition A, ist eine mit E bezeichnete Einrichtung vorgesehen. Bei dieser in Figur 2 nicht dargestellten Einrichtung E handelt es sich um einen schrittweise in Richtung auf die Abholposition A antreibbaren, horizontal ausgerichteten Bandförderer, auf welchen das Stückgut S von Hand stapelweise in aufrechter, leicht nach vorne geneigter Stellung aufgebracht wird.

Zum Ergreifen des in der Abholposition A bereitgestellten Stückguts S ist eine oberhalb der Fördereinrichtung F um ihre Längsachse LA drehbar angeordnete Trommel T vorgesehen, in deren Mantel insgesamt drei nebeneinander liegende Saugöffnungen SO eingebracht sind. Die taschenförmigen Saugöffnungen SO sind über Saugkanäle SK mit dem Inneren einer Hohlwelle HW verbindbar, auf welcher sich die Trommel T dreht. Das Innere der Hohlwelle HW ist seinerseits an eine in der Zeichnung nicht näher dargestellte Vakuumquelle angeschlossen. Durch die in Figur 1 erkennbare segmentförmige Öffnung der Hohlwelle HW im Bereich der Saugkanäle SK, entsteht eine Art Drehschieber, über welchen die Saugöffnungen SO beim Erreichen der Abholposition A an die Vakuumquelle angeschlossen werden. Das in der Abholposition A bereitgestellte Stückgut S wird somit durch die Saugwirkung der Saugöffnungen SO von der Trommel T ergriffen und in tangentialer Richtung der Trommel T vom verbleibenden Stapel leicht schräg nach oben abgezogen. Nach einer Drehung der Trommel T von mehr als 180° und weniger als 270°, unterbricht der bereits erwähnte, durch die Hohlwelle HW gebildete Drehschieber die Verbindung der Saugöffnungen SO mit der Vakuumquelle und das vereinzelte Stückgut S wird auf die Fördereinrichtung F abgeworfen.

Die als Stückgut S auf dem Förderband der Einrichtung E mit dem Rücken oder Falz nach unten aufgestellten und nach vorne zur Trommel T hin leicht geneigten Zeitschriften oder Zeitungen, können durch zwei im Abstand zueinander angeordnete Abweiser AW von einer Berührung der Trommel T abgehalten werden. Soll dann das in der Abholposition A bereitgestellte Stückgut S über die Ansaugöffnungen AO ergriffen werden, so werden die beiden Abweiser AW in zugeordnete rillenförmige Vertiefungen V der Trommel T zurückgezogen. Das Ein- und Ausrücken der auf der Welle WE befestigten Abweiser AW erfolgt durch entsprechende Drehungen der Welle WE.

Im Bereich zwischen der Abholposition A und der Stelle für den Abwurf des Stückguts S auf die Fördereinrichtung F, ist der Trommel T eine Führungseinrichtung FE für das Stückgut S zugeordnet. Diese Führungseinrichtung FE ist durch ein endlos umlaufendes Band B gebildet, welches über drei Umlenkrollen UR derart geführt ist, daß es die Trommel T im gewünschten Führungsbereich umschlingt. Die Umlaufrichtung des Bandes B ist in Figur 1 durch einen Pfeil PF aufgezeigt. Das Band B kann dabei angetrieben werden oder aber auch durch die mit der Drehzahl n umlaufende Trommel T reibschlüssig mitgenommen werden.

Das nur in Figur 1 dargestellte Band B ist in mehrere parallel verlaufende Riemen unterteilt. Auf diese Weise kann in dem Bereich zwischen den drei Umlenkrollen UR ein optischer Sensor SS angeordnet werden, der an dieser Stelle zwischen zwei Riemen Anfang und/oder Ende des jeweils von der Trommel T mitgenommenen Stückguts S erfaßt. Aus Figur 2 ist ersichtlich, daß das Signal SI des Sensors SS einer Steuereinrichtung SE zugeführt wird. Diese Steuereinrichtung SE beeinflußt ihrerseits über ein Ausgangssignal AS einen Antriebsmotor AM, welcher über einen Riementrieb RT und die mit TW bezeichnete Trommelwelle die Trommel T antreibt. Die Lagerung der Trommelwelle TW ist in Figur 2 durch Kugellager KL angedeutet.

Der Sensor SS erfaßt somit die Position des von den Saugöffnungen SSO erfaßten Stückguts S auf der Trommel T. Ein vom Sensor SS gegebenenfalls ermittelter Schlupf beim Ergreifen und der Mitnahme des Stückguts S, kann somit über die Steuereinrichtung SE durch eine entsprechende Veränderung der Drehzahl n der Trommel T kompensiert werden.

Bei der das vereinzelte Stückgut S aufnehmenden Fördereinrichtung F, handelt es sich im dargestellten Ausführungsbeispiel um einen Bandförderer, dessen nicht näher bezeichnetes Förderband sich mit der Geschwindigkeit u in Transportrichtung bewegt. Auf dem Förderband schaffen Querrippen QR eine Teilung t für die Aufnahme und den Weitertransport des Stückguts S. Die Geschwindigkeit u der Fördereinrichtung F und die Drehzahl n der Trommel T sind derart aufeinander abgestimmt, daß eine Übergabe des Stückguts S an die Fördereinrichtung F bei jeder Teilung t oder jeweils einem ganzzahligen Vielfachen der Teilung t der Fördereinrichtung F erfolgt. Durch Veränderung der Drehzahl n der Trommel T kann die Übergabe des Stückguts S gegebenenfalls auch auf eine ungleichmäßige Teilung der Fördereinrichtung F abgestimmt werden.

Die vorstehend beschriebene Vorrichtung zur Vereinzelung und zur Übergabe von Stückgut S führt zu einem umlaufenden Flügelrad, dessen durch die einzelnen Flügel gebildeten Zellen das auf der Fördereinrichtung F ankommende Stückgut S aufnehmen und nach einer entsprechenden Drehung an daruner umlaufende Stückgutträger einer Sortiereinrichtung abgeben.

## Patentansprüche

1. Vorrichtung zur Vereinzelung und zur Übergabe von flachem Stückgut (S), insbesondere von Zeitschriften, Zeitungen, Briefen und dergleichen, an eine Fördereinrichtung (F), mit
- einer Einrichtung (E) zur Aufnahme des Stückguts (S) und zur Bereitstellung des Stückguts (S) in einer Abholposition (A),
und mit
- einer um ihre Längsachse (LA) drehbar angeordneten Trommel (T), in deren Mantel mindestens eine Saugöffnung (SO) eingebracht ist,
wobei
- das in der Abholposition (A) in aufrechter Stellung bereitgestellte Stückgut (S) über die Saugöffnung (SO) der Trommel (T) ergriffen, in tangentialer Richtung der Trommel (T) vom verbleibenden Stapel des Stückguts (S) nach oben abgezogen wird dadurch gekennzeichnet, daß das Stückgut(S) nach einer Drehung der oberhalb der Fördereinrichtung (F) angeordneten Trommel (T) entlang einer Führungseinrichtung (FE) für das Stückgut (S) auf die Fördereinrichtung (F) abgeworfen wird.

2. Vorrichtung nach Anspruch 1,
**dadurch gekennzeichnet,**
daß die Einrichtung (E) zur Aufnahme und zur Bereitstellung des Stückguts (S) durch einen schrittweise in Richtung auf die Abholposition (A) antreibbaren Bandförderer gebildet ist, auf welchen das Stückgut (S) stapelweise in aufrechter Stellung aufgebracht wird.

3. Vorrichtung nach Anspruch 2,
**dadurch gekennzeichnet,**
daß der Bandförderer zumindest annähernd horizontal ausgerichtet ist und daß das darauf aufgestellte Stückgut (S) zur Trommel (T) hin geneigt ist.

4. Vorrichtung nach einem der Ansprüche 1 bis 3,
**dadurch gekennzeichnet,**
daß in den Mantel der Trommel (T) mindestens zwei im Abstand zueinander angeordnete, in Umfangsrichtung umlaufende rillenförmige Vertiefungen (V) eingebracht sind, in welchen im Bereich der Abholposition (A) nach außen schwenkbare Abweiser (AW) für das bereitgestellte Stückgut (S) angeordnet sind.

5. Vorrichtung nach einem der Ansprüche 1 bis 4,
**dadurch gekennzeichnet,**
daß der Trommel (T) die Führungseinrichtung (FE) für das Stückgut (S) im Bereich zwischen der Abholposition (A) und der Stelle für den Abwurf des Stückguts (S) zugeordnet ist.

6. Vorrichtung nach Anspruch 5,
**dadurch gekennzeichnet,**
daß die Führungsrichtung (FE) durch ein endlos umlaufendes, die Trommel (T) teilweise umschlingendes Band (B) gebildet ist.

7. Vorrichtung nach einem der Ansprüche 1 bis 6,
**dadurch gekennzeichnet,**
daß die Geschwindigkeit (u) der Fördereinrichtung (F) und die Drehzahl (n) der Trommel (T) derart aufeinander abgestimmt sind, daß die Übergabe des Stückguts (S) an die Fördereinrichtung (F) bei jeder Teilung (t) oder jeweils einem ganzzahligen Vielfachen der Teilung (t) der Fördereinrichtung (F) erfolgt.

8. Vorrichtung nach einem der Ansprüche 1 bis 7,
**dadurch gekennzeichnet,**
daß bei zwei oder mehreren, in Umfangsrichtung der Trommel (T) verteilt angeordneten Saugöffnungen (SO) deren Abstand in Umfangsrichtung auf die Teilung (t) der Fördereinrichtung (F) abgestimmt ist.

9. Vorrichtung nach einem der Ansprüche 1 bis 8,
**dadurch gekennzeichnet,**
daß die Position des von einer Saugöffnung (SO) erfaßten Stückguts (S) auf der Trommel (T) mit Hilfe eines Sensors (SS) ermittelt wird und daß ein von dem Sensor (SS) erfaßter Schlupf beim Ergreifen und bei der Mitnahme des Stückguts (S) über eine Steuereinrichtung (SE) durch eine entsprechende Veränderung der Drehzahl (n) der Trommel (T) kompensiert wird.

## Claims

1. Apparatus for separating and for transferring flat items (S), in particular periodicals, newspapers, letters and the like, to a conveying device (F), having
- a device (E) for receiving the items (S) and for supplying the items (S) in a pick-up position (A),
and having
- a drum (T) which is arranged rotatably about its longitudinal axis (LA) and in the lateral surface of which there is at least one suction opening (SO),
it being the case that
- the item (S), which is supplied in the upright state in the pick-up position (A), is grasped via the suction opening (SO) of the drum (T) and is drawn off upwards from the remaining stack of items (S) in the tangential direction of the drum (T), characterized in that following a revolution of the drum (T), which is arranged above the conveying device (F), along a guide device (FE) for the items (S), the item (S) is discharged onto the conveying device (F).

2. Apparatus according to Claim 1, characterized in that the device (E) for receiving and for supplying the items (S) is formed by a belt conveyor which can be driven in a stepwise manner in the direction of the pick-up position (A) and on which the items (S) are positioned in stacks in the upright state.

3. Apparatus according to Claim 2, characterized in that the belt conveyor is aligned at least approximately horizontally, and in that the items (S) positioned thereon are inclined towards the drum (T).

4. Apparatus according to one of Claims 1 to 3, characterized in that provided in the lateral surface of the drum (T) are at least two spaced-apart, groove-like depressions (V) which run in the circumferential direction and in which there are arranged, in the region of the pick-up position (A), outwardly pivotable deflectors (AW) for the item (S) supplied.

5. Apparatus according to one of Claims 1 to 4, characterized in that the drum (T) is assigned the guide device (FE), for the item (S), in the region between the pick-up position (A) and the location for discharging the item (S).

6. Apparatus according to Claim 5, characterized in that the guide device (FE) is formed by an endlessly circulating belt (B) which wraps around part of the drum (T).

7. Apparatus according to one of Claims 1 to 6, characterized in that the speed (u) of the conveying device (F) and the rotational speed (n) of the drum (T) are coordinated with one another such that the transfer of items (S) to the conveying device (F) takes place with each division (t), or in each case a whole-numbered multiple of the division (t), of the conveying device (F).

8. Apparatus according to one of Claims 1 to 7, characterized in that, in the case of two or more suction openings (SO) distributed in the circumferential direction of the drum (T), the spacing of said openings in the circumferential direction is coordinated with the division (t) of the conveying device (F).

9. Apparatus according to one of Claims 1 to 8, characterized in that the position in which the item (S) grasped by a suction opening (SO) is located on the drum (T) is determined with the aid of a sensor (SS), and in that slippage detected by the sensor (SS) when the item (S) is grasped and when it is carried along is compensated, via a control device (SE), by the rotational speed (n) of the drum (T) being changed correspondingly.

## Revendications

1. Dispositif pour l'individualisation d'articles (S) plats, notamment de journaux, revues, lettres et analogues, et leur transfert sur un dispositif (F) de transport, comprenant :
- un dispositif (E) pour recevoir les articles (S) et les mettre à disposition dans une position (A) d'enlèvement,
et comprenant
- un tambour (T), monté à rotation autour de son axe (LA) longitudinal et dans la surface latérale duquel est pratiquée au moins une ouverture (SO) d'aspiration,
l'article (S), mis à disposition en position verticale dans la position (A) d'enlèvement, étant saisi au moyen de l'ouverture (SO) d'aspiration du tambour (T) et retiré de la pile résiduelle d'articles (S) vers le haut, dans la direction tangentielle du tambour (T),
**caractérisé** en ce que l'article (S), après une rotation du tambour (T) disposé au-dessus du dispositif (F) de transport, est éjecté sur le dispositif (F) de transport le long d'un dispositif (FE) de guidage pour l'article (S).

2. Dispositif suivant la revendication 1, **caractérisé** en ce que le dispositif (E) pour recevoir et mettre à disposition les articles (S) est formé par un convoyeur à bande qui peut être entraîné pas à pas en direction de la position (A) d'enlèvement et sur laquelle les articles (S) sont empilés en position verticale.

3. Dispositif suivant la revendication 2, **caractérisé** en ce que le convoyeur à bande est orienté au moins approximativement à l'horizontale, et en ce que les articles (S) posés debout sur ce convoyeur à bande sont inclinés en direction du tambour (T).

4. Dispositif suivant l'une des revendications 1 à 3, **caractérisé** en ce qu'au moins deux renfoncements (V) en forme de gorges sont pratiqués à distance l'un de l'autre dans la surface latérale du tambour (T) en en faisant le tour en direction circonférentielle, renfoncements dans lesquels sont disposés des déflecteurs (AW) pour l'article (S) mis à disposition, qui peuvent pivoter vers l'extérieur dans la région de la position (A) d'enlèvement.

5. Dispositif suivant l'une des revendications 1 à 4, **caractérisé** en ce que le dispositif (FE) de guidage pour l'article (S) est associé au tambour (T) dans la région comprise entre la position (A) d'enlèvement et le point d'éjection de l'article (S).

6. Dispositif suivant la revendication 5, **caractérisé** en ce que le dispositif (FE) de guidage est formé par une bande (B) circulant sans fin, qui s'enroule autour d'une partie du tambour (T).

7. Dispositif suivant l'une des revendications 1 à 6, **caractérisé** en ce que la vitesse (u) du dispositif (F) de transport et la vitesse (n) de rotation du tambour (T) sont mutuellement adaptées de telle sorte que le transfert de l'article (S) sur le dispositif (F) de transport s'effectue à chaque pas (t) de division du dispositif (F) de transport, ou chaque fois à un multiple entier de ce pas (t) de division.

8. Dispositif suivant l'une des revendications 1 à 7, **caractérisé** en ce que, lorsqu'il y a deux ou plus de deux ouvertures (SO) d'aspiration, disposées en étant réparties dans la direction circonférentielle du tambour (T), leur écartement en direction circonférentielle est adapté au pas (t) de division du dispositif (F) de transport.

9. Dispositif suivant l'une des revendications 1 à 8, **caractérisé** en ce que la position sur le tambour (T) de l'article (S) saisi par une ouverture (SO) d'aspiration est détectée à l'aide d'un capteur (SS), et en ce qu'un patinage détecté par le capteur (SS) lors de la saisie et de l'entraînement de l'article (S) est compensé, au moyen d'un dispositif de commande (SE), par une modification correspondante de la vitesse (n) de rotation du tambour (T).
